# EUROPÄISCHE PATENTSCHRIFT

(11) **EP 0 110 037 B1**
(45) Veröffentlichungstag und Bekanntmachung des Hinweises auf die Patenterteilung: **23.04.1986**
(21) Anmeldenummer: 83109169.9
(22) Anmeldetag: 16.09.1983
(51) Int. Cl.: F41H 5/22

(54) **Kampffahrzeug, insbesondere Kampfpanzer**
Combat vehicle, particularly a combat tank
Véhicule de combat, notamment char de combat blindé

(30) Priorität: 21.10.1982 DE 3238885
(43) Veröffentlichungstag der Anmeldung: 13.06.1984
(73) Patentinhaber: Wegmann & Co. GmbH, D-34127 Kassel (DE)
(72) Erfinder: Sprafke, Uwe, Ing. grad., D-3501 Schauenburg (DE)
(74) Vertreter: Feder, Heinz, Dr.

## Beschreibung

Die Erfindung betrifft ein Kampffahrzeug, insbesondere einen Kampfpanzer, mit einem auf einer Fahrzeugwanne angeordneten, drehbaren Turm und einer an der Oberseite der Fahrzeugwanne angeordneten, mit einem Deckel verschliessbaren Luke zum Ein- und Aussteigen und mit dem Fahrerplatz zugeordneten, neben der Luke angebrachten Sichtgeräten.

Bei bekannten Kampffahrzeugen mit Turm war die Luke zum Ein- und Aussteigen des Fahrers so angeordnet, dass sowohl die Luke als auch die Sichtgeräte für den Fahrer ausserhalb des Drehbereiches des Turmes lagen (DE-A-2235730, US-A-4159669), wobei die Waffe zum Aussteigen aus dem Bereich über der Luke weggeschwenkt werden musste.

Aufgrund der Verstärkung des Panzerschutzes im Fahrgesteit und im Turm wurde es notwendig, die Luke so weit zu verschieben, dass sie mindestens teilweise in den Überdeckungsbereich des Turmes geriet. Dies hatte zur Folge, dass beim Öffnen der Luke der Deckel in geeigneter Form aus dem Überdeckungsbereich des Turmes herausbewegt werden musste.

Ein weiteres Problem bestand in der Anordnung der Sichtgeräte, die im allgemeinen Winkelspiegel sind. Bei den erstgenannten, bekannten Kampffahrzeugen konnten die Sichtgeräte vor oder neben der Luke angeordnet werden. Da bei späteren Konstruktionen der Fahrerplatz sehr weit hinten angeordnet war, mussten die Sichtgeräte hinter der Luke angeordnet werden, um ausreichende Sichtmöglichkeiten zu erreichen. Die Anordnung der Sichtgeräte hinter der Lukenöffnung führt jedoch zu Behinderungen beim Ein- und Aussteigen. Um diese Behinderungen beim Ein- und Aussteigen auszuschalten, wäre es notwendig, die Sichtgeräte aus dem Bewegungsraum des Fahrers zu entfernen.

Diese Probleme führten dazu, dass bei bekannten Kampffahrzeugen die Sichtgeräte teilweise in die Lukendeckel integriert wurden (DE-B-1094634, US-A-3724323) und diese Lukendeckel anhebbar und schwenkbar, bzw. anhebbar und verschiebbar ausgebildet wurden. Diese Lösungen haben den Nachteil, dass sie grosse Luken und damit grosse Lukendeckel und somit auch grosse zu bewegende Massen erfordern. Dies führte zu komplizierten Öffnungs- und Schliessmechanismen für den Lukendeckel. Ein weiterer Nachteil bestand in den grossen Dichtungslängen dieser Lukendeckel.

Am schwierigsten gestaltete sich bei den bekannten Lösungen die Anordnung der Sichtgeräte, die aufgrund der möglichen Lukenform, des Freiraumes zwischen Fahrgestell und Turm sowie der nur teilweise möglichen Unterbringung in der Luke zu unbefriedigenden Sichtverhältnissen führten. Die räumlichen Verhältnisse erlauben nur ein Verschieben oder Schwenken der Sichtgeräte in der vorhandenen Ebene. Ein Entfernen der Sichtgeräte aus dem Bewegungsraum des Fahrers könnte nur nach innen durchgeführt werden, lässt sich aber aus den räumlichen Gegebenheiten heraus nicht realisieren.

Die der Erfindung zugrunde liegende Aufgabe bestand darin, bei einem Kampffahrzeug der eingangs erwähnten Bauart die Anordnung und Ausbildung der Luke zum Ein- und Aussteigen des Fahrers so zu gestalten, dass ein Ein- und Aussteigen bei jeder Stellung des Turmes ermöglicht wird und die Sichtgeräte so angeordnet werden können, dass sie einerseits das Ein- und Aussteigen nicht behindern und andererseits im Betrieb befriedigende Sichtverhältnisse gestatten. Dabei sollte die Luke möglichst kleingehalten werden können.

Die Lösung dieser Aufgabe erfolgt erfindungsgemäss mit den Merkmalen aus dem kennzeichnenden Teil des Patentanspruchs 1.

Vorteilhafte Ausführungsformen sind in den Unteransprüchen. beschrieben.

Die Anordnung der Luke innerhalb eines drehbaren Tellers, der in der Oberseite der Fahrzeugwanne gelagert ist, gibt dem Fahrer die Möglichkeit, durch Drehen des Tellers die Luke in seinen Arbeitsbereich und in eine günstige Ausstiegsposition zu bewegen. Dadurch, dass wenigstens ein Teil der Sichtgeräte ebenfalls an dem drehbaren Teller angeordnet ist, ist es möglich, mit der Drehung des Tellers gleichzeitig die Sichtgeräte, die im wesentlichen auf in bezug auf die Drehachse der der Luke gegenüberliegenden Seite angeordnet sind, aus dem Bewegungsraum des Fahrers zu entfernen. Insbesondere ist sichergestellt, dass in jedem Fall die Luke in eine solche Position zur Waffe gebracht werden kann, dass ein Aus- und Einsteigen möglich ist.

Zur Bewegung des relativ schweren Tellers wird kein H ub-Schwenkwerk benötigt, da sich der Teller in einer Ebene bewegen lässt. Hierdurch wird die Handhabung der Einrichtung wesentlich vereinfacht.

Die Lukengrösse wird auf die ergonomisch notwendigen Abmessungen ausgelegt. Damit werden die Dichtungslängen reduziert und die Dichtheit erhöht, und verbunden mit der kleineren Form ergibt sich eine kleinere zu bewegende Masse. Der Lukendeckel kann jetzt mit allen bekannten und weniger aufwendigen Mechanismen geöffnet bzw. geschlossen werden.

Um einen weiteren Vorteil des drehbaren Tellers auszunutzen, kann der Lukendeckel gemäss Patentanspruch 5 ausgebildet sein. Bei dieser Ausführungsform kann der Lukendeckel in Öffnungsrichtung so weit angehoben werden, dass der Fahrer den Lukendeckel als Splitterschutz benutzen kann und trotzdem über Direktsicht fahren kann.

Zusammengefasst sind mit der erfindungsgemässen Ausbildung der Luke folgende Vorteile erzielbar:
a) es können bekannte Lukenkonstruktionen verschiedenster Ausbildungsart verwendet werden;
b) es können bekannte Sichtgeräte verschiedenster Bauart verwendet werden; c) es ist möglich, weitere spezielle Bauteile, die im Arbeitsbereich positioniert werden müssen, am drehbaren Teller anzuordnen;
d) es können kleinstmögliche Luken und damit sehr kleine zu bewegende Massen verwendet werden;
e) die Dichtheit der Luken kann erhöht werden;
f) die Handhabung der Öffnungs- und Schliessmechanismen kann stark vereinfacht werden;
g) die Sichtmöglichkeiten können verbessert werden;
h) es wird eine Notausstiegsmöglichkeit geschaffen, beispielsweise für den Fall, dass der Turm selbst nicht mehr bewegbar ist, wobei auch eine Fremdrettungsmöglichkeitvon aussen vorgesehen werden kann.

Im folgenden wird anhand der beigefügten Zeichnungen ein Ausführungsbeispiel für ein Kampffahrzeug nach der Erfindung näher erläutert.

In den Zeichnungen ist nur der sich in der Umgebung der Luke zum Ein- und Aussteigen des Fahrers befindende Teil mit den für die Erfindung wesentlichen Einzelheiten eines Kampfpanzers dargestellt.

Im einzelnen zeigen in den Zeichnungen:
Fig. 1 eine Aufsicht auf die Fahrzeugwanne eines Kampfpanzers im Bereich der Luke in einer ersten Stellung des drehbaren Tellers;
Fig. 2 einen Schnitt nach der Linie 11-11 in Fig. 1;
Fig. 3 eine Aufsicht analog Fig. 1 in einer zweiten Stellung des drehbaren Tellers;
Fig. 4 einen Schnitt nach der Linie IV-IV in Fig. 3.
Fig. 5 einen Antrieb des drehbaren Tellers.

Wie aus den Figuren ersichtlich, ist bei dem dargestellten Kampfpanzer in die Dachplatte der Fahrzeugwanne 5 ein runder, um eine Drehachse D drehbarer Teller 1 eingesetzt. Die Verbindung zwischen dem drehbaren Teller 1 und der Dachplatte erfolgt über einen nach bekannten Methoden abgedichteten Drehkranz 4. Das Drehen des drehbaren Tellers 1 kann beispielsweise, wie in Fig. 5 dargestellt, über Hand- bzw. Motorantrieb erfolgen. Dabei ist der drehbare Teller 1 mit einem Zahnkranz versehen, in den ein Ritzel 11 eingreift. Das Ritzel 11 ist über ein Getriebe 12, beispielsweise ein Planetengetriebe, durch einen Elektromotor 13 angetrieben, der über eine Kupplung 14 mit dem Getriebe verbunden ist. Für den Fall, dass der Elektromotor ausfällt, ist eine Handkurbel 15 vorgesehen, so dass der drehbare Teller auch von Hand in die jeweils gewünschte Stellung gedreht werden kann.

In dem drehbaren Teller 1 ist eine Luke 2 so angeordnet, dass sie exzentrisch zur Drehachse D liegt. Wie den Fig. 1 und 3 zu entnehmen, besitzt die Luke, die nach ergonomischen Gesichtspunkten gestaltet ist, im wesentlichen eine dreieckige Form mit abgerundeten Ecken. Sie ist auf dem drehbaren Teller 1 so angeordnet, dass eine Ecke 2a des Dreiecks in der Nähe des äusseren Randes des Tellers 1 liegt, während eine andere Ecke 2b mehr in der Nähe der Drehachse D liegt. Der Lukendeckel 16 ist so angeordnet, dass er angehoben und um eine in der Nähe des Deckelrandes an der Ecke 2a des Dreiecks angeordnete Schwenkachse S im angehobenen Zustand nach aussen verschwenkbar ist. Dabei erfolgt die Bewegung des Lukendeckels in zwei Stufen. In der ersten Stufe wird er über ein zweckmässig federunterstütztes Hub-Schwenkwerk angehoben. Diese erste Stufe ist von innen und aussen entriegelbar. Nach dem Entriegeln wird der Deckel durch die Federkraft so weit angehoben, dass er durch das Hub-Schwenkwerk seitlich verschwenkt werden kann. In einer zweiten Stufe, die zweckmässig ebenfalls verriegelt ist, erfolgt das Anheben des Deckels zum Fahren unter Splitterschutz. Im drehbaren Teller 1 sind weiterhin Sichtgeräte 3, beispielsweise Winkelspiegel, angeordnet, und zwar an einer Stelle des Tellers, die in bezug auf die Drehachse D der Luke 2 gegenüberliegt. Der Turm 6 des Kampfpanzers mit der Waffe 10 sowie die Längsmittellinie 9 der Fahrzeugwanne sind in den Fig. 1 und 3 strichpunktiert angedeutet.

In Fig. ist der drehbare Teller 1 in einer Position dargestellt, wie sie dem Fahrbetrieb des Kampfpanzers mit geschlossener Luke entspricht. Hierbei sitzt der Fahrer relativ weit zurück in einer Position 7, die im Überdeckungsbereich des Turmes 6 liegt, und die Sichtmöglichkeiten sind durch die Sichtgeräte 3 bestimmt. Diese Situation ist auch Fig. 2 gut zu entnehmen. Will der Fahrer aussteigen oder die Fahrt bei geöffnetem Lukendeckel mit Direktsicht fortsetzen, so dreht er den drehbaren Teller 1 in eine Position, wie sie in Fig. 3 dargestellt ist. Durch diese Drehung um ca. 110° werden die Sichtgeräte 3 aus dem Arbeitsbereich des Fahrers in Position 7 herausbewegt und die Luke 2 bewegt sich auf den Arbeitsbereich des Fahrers zu. Die Sichtgeräte sind in der in Fig. 3 dargestellten Stellung aus der Turmüberdeckung heraus bewegt und die Lukenöffnung 2 befindet sich noch nicht in der Turmüberdeckung, so dass der Fahrer in einer etwas vorgezogenen Arbeitsposition 7' den Lukendeckei 16 anheben und, wie in Fig. 4 dargestellt, den Kampfpanzer unter eingeschränkter Direktsicht weiterfahren kann. In dieser Stellung des Lukendeckels ist er dabei noch gegen Splitterwirkung oder gegen Regen und Schnee geschützt.

Will der Fahrer aussteigen, so wird der Lukendeckel 16 nach dem Anheben um die Schwenkachse S in die in Fig. 3 strichpunktiert dargestellte, nach aussen geschwenkte Position gebracht, und der Fahrer kann von der vorgezogenen Position 7' aus durch die Lukenöffnung 2 aussteigen.

Aus dem dargestellten Ausführungsbeispiel ist auch ersichtlich, dass die Luke jederzeit als Notausstieg benutzt werden kann, unabhängig von der Turmstellung. Selbst in einer Turmstellung mit abgesenkter Waffe 10 (in Fig. 2 durch Pos.-Nr. 8 dargestellt) ist es immer möglich, durch Drehen des Tellers 1 die Luke 2 in eine Stellung zu bringen, in der ein Ausstieg möglich ist. Durch geeignete Massnahmen kann auch eine Fremdrettung von aussen ermöglicht werden, indem der Teller 1 von aussen gedreht und der Lukendeckel 16 geöffnet wird.

## Patentansprüche

1. Kampffahrzeug, insbesondere Kampfpanzer, mit einem auf einer Fahrzeugwanne (5) angeordneten, drehbaren Turm (6), einer an der Oberseite der Fahrzeugwanne (5) angeordneten, mit einem Deckel (16) verschliessbaren Luke (2) zum Ein-und Aussteigen und mit dem Fahrerplatz zugeordneten, neben der Luke (2) angebrachten Sichtgeräten (3), dadurch gekennzeichnet, dass der im Bereich der Luke (2) gelegene Teil der die Fahrzeugwanne (5) an ihrer Oberseite abdeckenden Wand als runder, um eine senkrecht zu dieser Wand stehende Drehachse (D) drehbarer Teller (1 ) ausgebildet ist und die Luke (2) im Teller (1 ) exzentrisch zur Drehachse (D) angeordnet ist, wobei mindestens ein Teil der dem Fahrerplatz (7) zugeordneten Sichtgeräte (3) an dem drehbaren Teller (1) angeordnet ist, und dass Luke (2) und Sichtgeräte (3) im wesentlichen auf in bezug auf die Drehachse (D) einander gegenüberliegenden Seiten des drehbaren Tellers (1) angeordnet sind.

2. Kampfifahrzeug nach Anspruch 1, dadurch gekennzeichnet, dass der drehbare Teller (1) in einem mit einer Dichtungseinrichtung versehenen Drehkranz (4) gelagert ist.

3. Kampffahrzeug nach einem der Ansprüche 1 oder 2, dadurch gekennzeichnet, dass der Lukendeckel (16) in eine teilweise geöffnete Stellung anhebbar und dann in eine voll geöffnete Stellung verschwenk- oder verschiebbar angeordnet ist.

4. Kampffahrzeug nach Anspruch 3, dadurch gekennzeichnet, dass bei einem schwenkbaren Lukendeckel (16) die Schwenkachse (S) in der Nähe des Randes des drehbaren Tellers (1) angeordnet ist.

5. Kampffahrzeug nach einem der Ansprüche 1 bis 4, dadurch gekennzeichnet, dass die Luke (2) eine im wesentlichen dreieckige Form mit abgerundeten Ecken aufweist und so auf dem drehbaren Teller angeordnet ist, dass eine Ecke (2a) des Dreiecks in der Nähe des Randes des Tellers (1) angeordnet ist, während eine andere Ecke (2b) des Dreiecks in der Nähe der Drehachse (D) angeordnet ist.

6. Kampffahrzeug nach einem der Ansprüche 1 bis 5, dadurch gekennzeichnet, dass die Luke (2) und der Teller (1) so angeordnet sind, dass die Luke (2) bei Verdrehung des Tellers (1) eine Arbeitsposition (7') des Fahrers erreicht, bevor sie in den Überdeckungsbereich des Turmes (6) eintritt.

## Claims

1. A combat vehicle, particularly a combat tank, comprising a rotating turret arranged on a vehicle hull (5), an access and escape hatch (2) arranged on the upper side of the vehicle hull (5), and viewing devices (3) associated with the driver's seat and arranged close to the hatch (2), characterized in that the portion of the wall lying within the range of the hatch (2) and covering the vehicle hull (5) on the upper side thereof, is formed as a circular plate (1) which is rotatable about an axis of rotation (D), whereby at least part of the viewing devices (3) associated with the driver's seat (7) are attached to the rotatable plate (1), and that the hatch (2) and the viewing devices (3), in relation to the axis of rotation (D), are positioned on opposite sides of the rotatable plate (1).

2. A combat vehicle as claimed in Claim 1, characterized in that the rotatable plate (1) is supported in a race gear (4) provided with a sealing arrangement.

3. A combat vehicle as claimed in Claim 1 or 2, characterized in thatthe hatch cover (16) is adapted to be lifted into a partly open position and, thereafter, to be pivoted or shifted into a fully open position.

4. A combat vehicle as claimed in Claim 3, characterized in that, in case of a pivotable hatch cover (16), the pivot axis (5) is positioned near to the periphery of the rotatable plate (1).

5. A combat vehicle as claimed in any of Claims 1 to 4, characterized in that the hatch (2) is of substantially triangular shape having rounded corners, and is arranged on the rotatable plate in such a way that one corner (2a) of the triangle is positioned near to the periphery of the plate, whereas another corner (2b) of the triangle is positioned near to the axis of rotation (D).

6. A combat vehicle as claimed in any of Claims 1 to 5, characterized in that the hatch (2) and the plate (1) are arranged so that the hatch (2), upon rotational movement of the plate (1), reaches a working position (7') of the driver prior to entering the range covered by the turret (6).

## Revendications

1. Véhicule de combat, notamment véhicule de combat blindé, comportant une tourelle tournante (6), agencée sur une plate-forme (5) du véhicule, une écoutille (2) d'entrée et de sortie, agencée sur la face supérieure de la plate-forme (5) du véhicule et pouvant être obturée par un panneau (16), et des instruments optiques (3) associés au poste du conducteur et agencés à côté de l'écoutitle (2), caractérisé en ce que la partie, située dans la région de l'écoutille (2), de la paroi qui recouvre la plate-forme (5) du véhicule sur sa face supérieure est réalisée sous la forme d'un plateau (1 ) qui peut tourner autour d'un axe de rotation (D) disposé perpendiculairement à cette paroi, et que l'écoutille (2) est agencée dans le plateau (1 ) dans une position excentrée par rapport à l'axe de rotation (D), au moins certains des instruments optiques (3) associés au poste (7) du conducteur étant fixés au plateau tournant (1), et en ce que l'écoutille (2) et les instruments optiques (3) sont disposés essentiellement sur des côtés du plateau tournant (1) qui sont l'un à l'opposé de l'autre, par rapport à l'axe de rotation (D).

2. Véhicule de combat selon la revendication 1, caractérisé en ce que le plateau tournant (1 ) est monté dans une couronne de rotation (4) munie d'un dispositif d'étanchéité. 3. Véhicule de combat selon l'une des revendications 1 ou 2, caractérisé en ce que le panneau (16) de l'écoutille peut être amené dans une position partiellement ouverte par élévation puis amené dans une position entièrement ouverte par pivotement ou translation.

4. Véhicule de combat selon la revendication 3, caractérisé en ce que, dans le cas d'un panneau d'écoutille (16) pivotant, l'axe de pivotement (S) est prévu dans la région du bord du plateau tournant (1).

5. Véhicule de combat selon l'une des revendications 1 à 4, caractérisé en ce que l'écoutille (2) présente uneforme sensiblement triangulaire à angles arrondis et est agencée sur le plateau tournant de telle manière qu'un sommet (2a) du triangle est agencé à proximité du bord du plateau (1 ) tandis qu'un autre sommet (2b) du triangle est disposé à proximité de l'axe de rotation (D).

6. Véhicule de combat selon l'une des revendications 1 à 5, caractérisé en ce que l'écoutille (2) et le plateau tournant (1 ) sont disposés de manière que, lors de la rotation du plateau (1), l'écoutille (2) atteigne une position de travail (7') du conducteur avant qu'elle ne se place dans la région de recouvrement de la tourelle (6).
